# FASCICULE DE BREVET EUROPEEN

(11) **EP 0 211 450 B1**
(45) Date de publication et mention de la délivrance du brevet: **24.05.1989**
(21) Numéro de dépôt: 86200917.2
(22) Date de dépôt: 27.05.1986
(51) Int. Cl.: B41F 27/12

(54) **Procédé et installation de fixation de plaques d'impression sur un cylindre porte-plaques**
Vorrichtung und Verfahren zum Befestigen von Druckplatten auf dem Plattenzylinder
Method and installation for fixing a printing plate on a printing cylinder

(30) Priorité: 26.07.1985 CH 3258/85
(43) Date de publication de la demande: 25.02.1987
(73) Titulaire: DE LA RUE GIORI S.A., 1003 Lausanne (CH)
(72) Inventeur: Moore, John, CH-1093 - La Conversion (CH)
(74) Mandataire: Jörchel, Dietrich R.A.

(56) Documents cités:
- US-A- 2 229 133
- US-A- 2 982 332

## Description

La présente invention concerne un procédé et une installation de fixation de plaques d'impression sur un cylindre porte-plaques d'une machine d'impression taille-douce à la bobine, ledit cylindre comprenant un manteau cylindrique en matière ductile, de préférence en acier, dont la paroi intérieure est légèrement conique.

Un cylindre porte-plaques pour l'impression taille-douce à la bobine doit répondre à certaines exigences très strictes qui garantissent, d'une part, la netteté de l'impression et, d'autre part, le parfait registre entre les différentes images. Les principales exigences sont les suivantes :
1. Il faut que la surface latérale du cylindre porte-plaques soit continue, c'est-à-dire qu'il n'existe aucune rainure entre les plaques, pour éviter des chocs sur cette surface dûes aux très grandes pressions, auxquelles est soumis le cylindre lors de l'essuyage et l'impression et qui risquent de provoquer des déformations de la surface du cylindre, notamment sous l'influence des efforts tangentiels dûs au roulement de deux cylindres en contact.
2. Concentricité parfaite du cylindre afin, d'une part, assurer un essuyage parfait après encrage et, d'autre part, pour éviter une pression irrégulière sur le cylindre porte-plaques lors de l'impression ou l'essuyage qui tendraient à déformer le manteau cylindrique pendant ces opérations.
3. Le diamètre extérieur du cylindre doit être constant sur toute la longueur du cylindre afin d'obtenir un registre parfait.
4. Pouvoir réutiliser le manteau cylindrique en y fixant d'autres plaques d'impression, car sa paroi intérieure étant légèrement conique pour épouser parfaitement la forme conique correspondant de l'arbre de la machine sur lequel il est fixé lors de l'impression, la fabrication du manteau demande un usinage extrêmement précis et le coût de fabrication est très élevé.

On a proposé dans le brevet USA 4 224 095 un procédé de fabrication consistant à fixer sur le manteau cylindrique, après avoir interposé un film de colle, les plaques d'impression cintrées, de telle sorte qu'il n'y ait pas de discontinuité. Pour cela on dispose d'un moule cylindrique creux composé d'au moins deux coquilles et dont le diamètre intérieur est égal au diamètre extérieur du cylindre porte-plaques à obtenir. On place à l'intérieur de la première coquille une plaque gravée, ensuite on place le manteau cylindrique muni du film de colle, on place sur le manteau la seconde plaque et par la suite la seconde coquille. On chauffe pour ramollir la colle, on dilate radialement le manteau cylindrique, de sorte que les plaques d'impression soient pressées contre le moule, on laisse durcir la colle et l'on démoule le cylindre porte-plaques. La dilatation radiale est obtenue en introduisant un cône d'expansion dans la paroi conique du manteau cylindrique.

Ce procédé est une alternative intéressante aux procé dés connus antérieurement, notamment la production d'une plaque d'impression par la méthode de transfert, c'est-à-dire en transférant par roulement d'un cylindre muni d'un profil correspondant à la plaque, sur le manteau cylindrique, ou encore des méthodes galvaniques. Pourtant ces procédés restent assez coûteux car la préparation du moule extérieur demande un travail de grande précision, le diamètre intérieur du moule devant correspondre exactement au diamètre extérieur du cylindre porte-plaques lorsqu'il est placé sur l'arbre de la machine d'impression. D'autre part il est extrêmement difficile de couper les plaques de sorte qu'il n'y ait aucune discontinuité de la surface latérale du cylindre porte-plaques après le collage des deux plaques gravées.

La présente invention permet de palier ces inconvénients en proposant un procédé de fixation de plaques sur le manteau cylindrique lequel d'une part est plus simple et moins onéreux et d'autre part permet d'assurer la continuité de la surface latérale du cylindre porte-plaques.

Le procédé selon l'invention est caractérisé par le fait que :
a) on prépare au moins deux plaques d'impression taille-douce dont la somme des longueurs est égale à la circonférence du manteau cylindrique et on les cintre;
b) on dilate radialement dans les limites de déformation élastique le manteau cylindrique par des moyens mécaniques de sorte que le diamètre extérieur du cylindre après la fixation des plaques soit égal au diamètre qu'il doit avoir dans la machine d'impression;
c) on dépose une couche d'un produit adhésif sur une partie de la surface du manteau cylindrique correspondant aux dimensions de la surface d'une plaque mais dont la longeur dans le sens périphérique est de préférence légèrement supérieure à la longueur d'une plaque.
d) on applique l'une des plaques d'impression sur la surface du manteau cylindrique munie du film de produit adhésif, en la positionnant et en la maintenant à la position exacte qu'elle doit occuper sur le manteau cylindrique;
e) on dispose sur la surface du manteau cylindrique et à la suite de deux bords de la plaque d'impression, parallèles à l'axe du manteau cylindrique, au moins une feuille ayant la même épaisseur et la même largeur que la plaque, et de degré de dureté proche de celui de la plaque d'impression, de préférence une seule feuille de longueur égale à la longueur périphérique de la surface non couverte du manteau cylindrique pour assurer la continuité de la surface du cylindre porte-plaques au-delà de la partie de la surface du manteau cylindrique sur laquelle est disposée la plaque d'impression;
f) on dispose autour de la plaque d'impression un ruban de serrage, notamment en acier, la recouvrant complètement et dont la longueur est supérieure à celle de la plaque, de sorte qu'il recouvre également la ou les feuilles au moins à proximité des deux bords transversaux de la plaque, les zones des deux extrémités du ruban étant tangentes au cylindre porte-plaques;
g) après avoir rendu le produit adhésif mou, par exemple par chauffage, on applique à des points régulièrement répartis sur les deux extrémités du ruban des forces de traction dont les directions sont orthogonales à l'axe du cylindre en commençant l'application à partir des points se trouvant au milieu des extrémités respectives et en allant symétriquement vers les bords périphériques, de sorte que le surplus du produit adhésif soit poussé vers ces bords périphériques du manteau cylindrique;
h) lorsque le produit adhésif a durci, on enlève le ruban et la ou les feuille, on applique une couche d'un produit adhésif sur une autre partie de la surface du manteau cylindrique correspondant aux dimensions de la surface de la deuxième plaque, on y applique la deuxième plaque d'impression, on place le cas échéant dans la partie de la surface du cylindre non couverte par les plaques une ou plusieurs feuilles comme précédemment, on la couvre avec le ruban comme la première et on applique des forces de traction comme précédemmment jusqu'à ce que le produit adhésif ait durci, ensuite on enlève le ruban;
i) on répète le cas échéant la dernière opération jusqu'à ce que la totalité de la surface d'impression du cylindre porte-plaques soit completée;
j) on remplit les rainures entre les plaques et on usine pour obtenir une surface latérale continue;
k) on cesse l'application des efforts provoquant la dilatation du manteau cylindrique qui revient à ses dimensions initiales.

Les avantages de ce procécé sont les suivants, en se référant au cas où le cylindre doit être équipé de deux plaques :

Les plaques sont préparées d'avance par les méthodes traditionnelles, donc relativement peu coûteuses et notamment les deux bords des plaques qui seront parallèles à l'axe du cylindre sont coupées minutieusement de sorte que la longueur de la plaque corresponde exactement à la demi-circonférence du manteau cylindrique et que lesdits bords soient droits et réguliers. Lors du collage on peut compenser les éventuelles erreurs du diamètre extérieur du cylindre porte-plaques en utilisant une plaque d'impression plus ou moins épaisse. La feuille qui peut être une deuxième plaque ou en tout cas une plaque de mêmes dimensions et de même matériau que la première mais non gravée, ou deux, voire plusieurs feuilles placées à la suite de deux bords de la première plaque permettent d'assurer que lors de la traction il n'y a pas de changement brusque de la surface soumise à la pression exercée par le ruban. Un brusque changement provoquerait une concentration de l'effort à cet endroit, donc une déformation des bords de la plaque qui créerait des irrégularités sur la surface latérale du cylindre. La pression exercée sur la plaque étant homogène sur toute sa surface on assure une adhésion parfaite de la plaque et on évite les éventuelles déformations qui pourraient provenir d'une pression non homogène appliquée lors du collage. En appliquant les forces de traction en commençant par les milieux des deux extrémités du ruban et allant axialement vers les bords périphériques du cylindre, le surplus de colle est poussé vers l'extérieur et il ne s'accumule pas sous certains endroits de la plaque, évitant ainsi de créer des déformations de la surface du cylindre. Le fait que le manteau cylindrique est dilaté radialement, exactement comme il le sera lorsque le cylindre sera placé sur l'arbre de la machine, permet de garantir avec précision le respect du diamètre extérieur du cylindre porte-plaques en position de travail. Le remplissage de la rainure entre les bords adjacents de deux plaques et son usinage assurent la parfaite continuité de la surface latérale du cylindre porte-plaques. Enfin, après l'impression le manteau cylindrique peut être réutilisé car on peut décoller les plaques, rectifier la surface extérieure du manteau cylindrique et coller des nouvelles plaques avec d'autres dessins. L'éventuelle diminution du diamètre du manteau cylindrique par la rectification peut être compensée en utilisant des plaques plus épaisses.

Le remplissage des rainures entre les bords de deux plaques peut se faire de différentes manières :
1. Si l'image à imprimer sur la bobine lors d'un tour complet du cylindre n'est pas continue c'est-à-dire s'il y a des espaces vides s'étendant sur les plaques dans le sens axial et qui correspondent à des parties du papier qui seront découpées et éliminées lors du coupage, alors dans ce cas on remplit les rainures avec une colle epoxy et après son durcis sement on usine pour assurer une continuité satisfaisante de la surface latérale du cylindre. Bien sûr cette solution est adoptée si les zones dans lesquelles se trouvent les rainures correspondent aux parties du papier à éliminer lors du coupage de la bobine imprimée.
2. Si l'image à imprimer sur la bobine doit être absolument continue, alors il faut que la surface latérale du cylindre porte-laques soit parfaitement continue. Dans ce cas on a en principe deux solutions :
   - remplir les rainures par électrodéposition ou soudage, par exemple au laser, avec la même matière que les plaques notamment du Nickel et ensuite usiner la surface jusqu'à l'obtention d'une surface latérale parfaitement continue;
   - par fraisage ou tout autre moyen on crée une rainure régulière de préférence de section rectangulaire entre les bords adjacents de deux plaques et on y introduit une bande de la même matière que les plaques, de préférence du Nickel de dimensions correspondantes à celle de la rainure et ensuite on usine cette partie pour obtenir la continuité de la surface latérale du cylindre.

Après avoir fixé les plaques et procédé à la rectification des joints des deux plaques on applique une couche de chrome sur la totalité de la surface du cylindre porte-plaques par exemple en plongeant le cylindre, après l'avoir retiré de l'axe dans un bain électrolytique.

L'invention concerne également un exemple d'installation permettant la mise en oeuvre du procédé.

L'invention sera décrite plus en détail à l'aide du dessin annexé présentant schématiquement une partie de l'installation pour la mise en oeuvre du procédé.

La figure 1 est une vue en coupe radiale du cylindre porte-plaques avec le ruban et le dispositif de traction.

La figure 2 est une vue en plan de l'objet défini précédemment.

L'exemple décrit concerne un cylindre à deux plaques. On prépare par les méthodes conventionnelles un cylindre porte-plaques comprenant un manteau cylindrique 1 dont la paroi intérieure est légèrement conique. On prépare les plaques taille-douce également par les méthodes connues en gravant l'image à imprimer sur la bobine sur deux plaques de Nickel. Par la suite on cintre les deux plaques en les faisant passer dans un jeu de rouleaux, leur rayon correspondant à celui du cylindre, on les découpe aussi bien dans le sens de la largeur que de la longueur avec précision pour correspondre respectivement à la longueur et à la demicirconférence extérieure du manteau cylindrique. On dispose le manteau cylindrique 1 sur un axe 3 qui présente une conicité correspondant à celle de la paroi 2 du manteau cylindrique. On pousse le manteau 1 pour obtenir une dilatation radiale qui correspond à celle que subira le cylindre portre-plaque lorsqu'il sera disposé sur l'arbre de la machine d'impression. La dilatation correspond à une augmentation du diamètre du cylindre d'environ 0,2 mm.

Par la suite on dispose sur la moitié de la surface dans le sens périphérique du manteau, une couche de colle, notamment un film de colle epoxy, en réalité le film couvre un peu plus de la moitié de la surface du cylindre pour des raisons qui seront expliquées ultérieurement. On dispose sur la surface recou- verte avec le film epoxy la première plaque 4 en la positionnant avec exactitude sur le manteau cylindrique, de sorte que ses deux bords soient parfaitement parallèles à l'axe du cylindre ainsi que sa position axiale par rapport au manteau cylindrique. Pour obtenir cet ajustement et maintenir la plaque 4 dans cette position on peut, par exemple, utiliser deux bagues vissées sur l'axe 3 de part et d'autre du manteau cylindrique 1 et dont le diamètre est supérieur à celui du manteau et sur lesquelles on peut disposer des doigts se projetant axialement vers le manteau cylindrique pour maintenir axialement la plaque d'impression 4. Les doigts collaborent en principe avec des encoches prévues à cet effet sur les bords cintrés de la plaque 4.

Lorsque la plaque 4 est positionnée correctement on peut t'immobiliser à cette place au moyen de deux rivets que l'on peut introduire à proximité des deux bords cintrés de la plaque et qui collaborent avec deux trous correspondants prévus sur le manteau cylindrique 1.

Par la suite on dispose à la suite de la plaque gravée 4 et sur la seconde moitié du manteau cylindrique une feuille 5 formée d'une plaque, en principe non gravée, ayant les dimensions exactes de la seconde plaque taille-douce que l'on fixera ultérieurement, de sorte que la surface latérale du cylindre porte-plaques soit continue. La feuille 5 est maintenue en place par des moyens provisoires qui pourront être à part des doigts mentionnés précédemment, la gravité en tournant l'axe 3 de sorte que cette feuille 5 se trouve sur la moitié supérieure du cylindre.

On entoure alors la première plaque 4 par un ruban de serrage métallique en acier 6 dont la largeur est égale à la longueur du cylindre porte-plaques et dont la longueur est supérieure à la demi-circonférence du cylindre porte-plaques.

Les deux extrémités du ruban 6 sont munies de deux profilés en forme de L 7, 8. Les bords du ruban sont fixés sur l'une des ailes des profilés par des vis 9, respectivement 10. Les secondes ailes des profilés 7, 8 sont munies de trous taraudés.

Une pièce d'appui 11 est disposée sur la seconde plaque 5 par une surface concave cylindrique munie d'une matière molle 12 pour ne pas abîmer la surface de la feuille 5. La partie supérieure de la pièce d'appui 11 est surmontée d'une pièce 13 dont la section est en forme de croix. Cette pièce 13 peut être fixée sur la pièce d'appui 11 par soudage, vissage ou être simplement posée comme représenté à la figure. Les deux bras de la croix de la pièce 13 s'étendent au-delà de la pièce 11 sont munis de trous à travers lesquels passent des boulons 14 qui sont vissés respectivement aux trous taraudés des profilés 7 et 8. En faisant tourner les boulons 14 on les visse ou les dévisse dans les trous taraudés ce qui permet d'augmenter ou diminuer les forces de traction exercées sur le ruban 6.

Avant d'exercer ces forces de traction on chauffe le film de colle interposé entre la plaque 4 et le manteau cylindrique en chauffant par exemple l'axe 3. Lorsque la colle est bien ramollie on commence à tendre le ruban 6 en exerçant des forces de traction par les boulons 14. On serre d'abord les boulons se trouvant vers le milieu de la pièce 13 et l'on continue symétriquement vers les bords périphériques. De cette manière le surplus de colle est poussé vers les bords périphériques et peut être éliminé et surtout éviter qu'un amas de colle resté prisonnier sous la plaque 4 provoque une déformation de la plaque 4 et par conséquent de la surface latérale du cylindre porte-plaques. Il est absolument essentiel de souligner qu'aux joints A,B entre la plaque 4 et la feuille 5 la surface latérale du cylindre porte-plaques est continue de sorte que les efforts de tractions exercés sur la totalité de la plaque 4 y compris ses deux bords sont uniformes. C'est d'ailleurs pour assurer cette uniformité et ne pas provoquer une cassure aux deux bords de la plaque 4 que l'on a appliqué le film de colle au-delà de la moitié de la surface latérale du manteau cylindrique, afin qu'à proximité des joints A et B la feuille 5 soit bien collée sur le manteau cylindrique et donc la surface soit absolument continue, tout au moins en ce qui concerne la hauteur.

Lorsqu'on a obtenu le serrage désiré on arrête le chauffage de la colle et l'on refroidit par des moyens artificiels ou en laissant l'ensemble se refroidir naturellement. Lorsque le refroidissement est terminé on enlève le ruban 6 et le dispositif 11, 13 on enlève la feuille 5 en décollant ses deux extrémités proches des joints A et B, on met un film de colle sur la deuxième moitié de la surface du manteau cylindrique, on positionne la seconde plaque taille-douce, on l'entoure avec le ruban 6 et l'on procède comme précédemment sauf que cette fois la pièce d'appui 11 est appuyée contre la surface de la plaque taille-douce 4 collée précédemment. Lorsque la fixation de la seconde plaque est terminée on enlève le ruban 6 et la pièce d'appui 11.

Par la suite on doit s'occuper du remplissage des rainures entre les bords des deux plaques taille-douce de la manière suivante :
- Si le dessin imprimé sur la bobine n'est pas continu aux droits de deux joints entre les deux plaques il suffit de remplir ces rainures avec de la colle epoxy et après le durcissement usiner la surface pour obtenir une surface quasi-continue.
- Si par contre le dessin est continu aux droits de deux joints alors il faut que la surface y soit absolument continue à ces endroits. Pour cela on peut en principe procéder de deux manières :
   1. Soit on remplit les deux rainures par la même matière que les plaques soit habituellement du Nickel par soudage au laser ou par électrodéposition;
   2. Soit on rend les rainures uniformes au point de vue dimension par exemple pour fraisage et alors on introduit dans les interstices un ruban de la même matière que les plaques soit habituellement du Nickel de dimensions correspondantes à celle des rainures.

Par la suite on usine la surface pour qu'elle soit absolument continue.

Une fois la rectification de la surface terminée on retire le cylindre porte-plaques de l'axe 3 qui se rétrécit et revient à ses dimensions initiales. On dépose une couche de chrome sur la totalité de la surface latérale du cylindre porte-plaques en plongeant le cylindre dans un bain électrolytique.

En principe on dépose une couche de 8-10 microns de chrome sur la totalité de la surface latérale du cylindre porte-plaques.

Il est à relever qu'au lieu d'utiliser lors du collage de la première plaque taille-douce 4 une seule feuille 5 on peut utiliser deux feuilles disposées à la suite des deux bords de la page 4, mais leur mise en place est un peu plus difficile et l'on préfère utiliser une feuille entière.

Le dispositif de traction décrit n'est bien sûr qu'un exemple de réalisation et peut être modifié sans qu'il soit considéré que l'on s'éloigne de l'esprit de l'invention.

De même au lieu d'avoir à fixer seulement deux plaques sur le cylindre on peut en avoir plus, par exemple trois, si le diamètre du cylindre l'exige, au moyen du procédé et de l'installation décrite précédemment.

## Revendications

1. Procédé de fixation de plaques d'impression sur un cylindre porte-plaques d'une machine d'impression taille-douce à la bobine, ledit cylindre comprenant un manteau cylindrique en matière ductile, de préférence en acier, dont la paroi intérieure est légèrement conique, caractérisé par le fait que :
a) on prépare au moins deux plaques d'impression taille-douce dont la somme des longueurs est égale à la circonférence du manteau cylindrique et on les cintre;
b) on dilate radialement dans les limites de déformation élastique le manteau cylindrique par des moyens mécaniques de sorte que le diamètre extérieur du cylindre après la fixation des plaques soit égal au diamètre qu'il doit avoir dans la machine d'impression;
c) on dépose une couche d'un produit adhésif sur une partie de la surface du manteau cylindrique correspondant aux dimensions de la surface d'une plaque mais dont la longueur dans le sens périphérique est de préférence légèrement supérieure à la longueur d'une plaque;
d) on applique l'une des plaques d'impression sur la surface du manteau cylindrique munie du film de produit adhésif, en la positionnant et en la maintenant à la position exacte qu'elle doit occuper sur le manteau cylindrique;
e) on dispose sur la surface du manteau cylindrique et à la suite de deux bords de la plaque d'impression, parallèles à l'axe du manteau cylindrique, au moins une feuille ayant la même épaisseur et la même largeur que la plaque, et de degré de dureté proche de celui de la plaque d'impression, de préférence une seule feuille de longueur égale à la longueur périphérique de la surface non couverte du manteau cylindrique pour assurer la continuité de la surface du cylindre porte-plaques au-delà de la partie de la surface du manteau cylindrique sur laquelle est disposée la plaque d'impression;
f) on dispose autour de la plaque d'impression un ruban de serrage, notamment en acier, la recouvrant complètement et dont la longueur est supérieure à celle de la plaque, de sorte qu'il recouvre également la ou les feuilles au moins à proximité des deux bords transversaux de la plaque, les zones des deux extrémités du ruban étant tangentes au cylindre porte-plaques;
g) après avoir rendu le produit adhésif mou, par exemple par chauffage, on applique à des points régulièrement répartis sur les deux extrémités du ruban des forces de traction dont les directions sont orthogonales à l'axe du cylindre en commençant l'application à partir des points se trouvant au milieu des extrémités respectives et en allant symétriquement vers les bords périphériques, de sorte que le surplus du produit adhésif soit poussé vers ces bords périphériques du manteau cylindrique;
h) lorsque le produit adhésif a durci, on enlève le ruban et la ou les feuille, on applique une couche d'un produit adhésif sur une autre partie de la surface du manteau cylindrique correspondant aux dimensions de la surface de la deuxième plaque, on y applique la deuxième plaque d'impression, on place le cas échéant dans la partie de la surface du cylindre non couverte par les plaques une ou plusieurs feuilles comme précédemment, on la couvre avec le ruban comme la première et on applique des forces de traction comme précédemment jusqu'à ce que le produit adhésif ait durci, ensuit on enlève le ruban;
i) on répète le cas échéant la dernière opération jusqu'à ce que la totalité de la surface d'impression du cylindre porte-plaques soit completée;
j) on remplit les rainures entre les plaques et on usine pour obtenir une surface latérale continue;
k) on cesse l'application des efforts provoquant la dilatation du manteau cylindrique qui revient à ses dimensions initiales.

2. Procédé selon la revendication 1, caractérisé par le fait que les rainures entre les plaques sont remplies par électro-disposition avec de la même matière que les plaques d'impression, de préférence du Nickel.

3. Procédé selon la revendication 1 caractérisé par le fait que les rainures entre les plaques sont remplies par soudure avec la même matière que les plaques, notamment du Nickel.

4. Procédé selon la revendication 1 caractérisé par le fait que les rainures sont fraisées pour avoir des dimensions exactes et de préférence une section rectangulaire et ensuite sont remplies par une bande de métal, de la même matière que les plaques, notamment de Nickel, de dimensions correspondantes et que chaque bande est fixée de deux côtés par soudage.

5. Procédé selon la revendication 1 caractérisé par le fait que les rainures entre les deux plaques sont remplies par une colle epoxy.

6. Procédé selon l'une des revendications 1 à 5 caractérisé par le fait qu'après le remplissage et l'usinage des rainures on applique une couche de chrome sur la totalité de la surface d'impression du cylindre porte-plaques.

7. Procédé selon l'une des revendications 1 à 6 caractérisé par le fait que la couche du produit adhésif appliqué est un film de produit adhésif.

8. Procédé selon l'une des revendications 1 à 7, caractérisé parle fait que la ou les feuilles utilisées est du même matériau que la plaque.

9. Installation de mise en oeuvre du procédé selon la revendication 1 caractérisée par le fait qu'il comprend un axe (3) dont la surface est légèrement conique et correspond à la conicité de la paroi intérieure (2) du cylindre qui sera monté sur ledit axe (3) et poussé axialement pour obtenir la dilatation radiale désirée du manteau cylindrique (1), des moyens de chauffage du manteau cylindrique (1), un ruban métallique (6) de préférence en acier dont la largeur est au moins égale à la largeur d'une plaque taille-douce et la longueur supérieure à la demi-circonférence du cylindre porte-plaques, que les deux extrémités dudit ruban s'étendant parallèlement à l'axe du cylindre sont munies des moyens d'accouplement (7, 9, 8, 10) à un dispositif de traction (11, 13, 14) permettant d'exercer des forces de traction tangentes à la surface latérale du cylindre et orthogonales à l'axe du cylindre.

10. Installation selon la revendication 9 caractérisée par le fait que le dispositif de traction comprend une pièce d'appui (11) destinée à s'appuyer contre la surface du cylindre par une paroi concave cylindrique et dont la longueur est au moins égale à la longueur du cylindre, ladite paroi cylindrique étant munie d'un revêtement en une matière molle (12) pour éviter que la surface du cylindre porte-plaques soit abîmée, que ladite pièce d'appui (11) comprend sur sa partie opposée à la paroi cylindrique des moyens (13, 14) permettant d'une part l'accouplement aux deux bords dudit ruban, et d'autre part d'appliquer des forces de traction dont les directions sont tangentes au cylindre et orthogonales à l'axe du cylindre.

## Claims

1. Method of attaching printing plates to a plate cylinder of a web fed intaglio printing machine, said cylinder comprising a cylindrical barrel of ductile material, preferably steel, having a slightly tapered nner wall, characterized by the fact that:
a) at least two intaglio printing plates of which the sum of the lengths is equal to the circumference of the cylindrical barrel are prepared and then bent;
b) the cylindrical barrel is expanded radially within the limits of elastic deformation by using mechanical means so that the outer diameter of the cylinder after fixing the plates thereto is equal to the diameter it should have in the printing machine;
c) a layer of adhesive substance is applied to one portion of the surface of the cylindrical barrel which corresponds to the dimensions of the surface of a plate, but of which the length in the peripheral direction is preferably slightly greater than the length of a plate;
d) one of the printing plates is applied to the surface of the cylindrical barrel coated with the film of the adhesive substance, while positioning and holding said one plate in exactly the position it should have on the cylindrical barrel;
e) on the surface of the cylindrical barrel and next to the two edges of the printing plate which are parallel to the axis of the cylindrical barrel, there is disposed at least one sheet having the same thickness and width as the plate, and a degree of hardness close to that of the printing plate, preferably a single sheet of same lenght as the peripheral length of the non-covered surface of the cylindrical barrel for preserving the continuity of the surface of the plate cylinder beyond that portion of the surface of the cylindrical barrel on which the printing plate is placed;
f) a tightening ribbon, notably of steel, is disposed around the printing plate so as to cover this plate completely, the length of said ribbon being greater than that of said plate, so that it will also cover the sheet or sheets at least in the vicinity of the two transverse edges of the plate, the areas of the two ends of the ribbon being tangent to the plate cylinder;
g) after softening the adhesive substance, for example by heating, tractive forces are exerted at points distributed regularly along the two ends of the ribbon in directions orthogonal to the cylinder axis, by beginning the exertion from points located at the centers of the respective ends and advancing symmetrically towards the peripheral edges, so that the excess of the adhesive substance will be forced towards said peripheral edges of the cylindrical barrel;
h) when the adhesive substance has set, the ribbon and the sheet or sheets is or are removed, a layer of adhesive substance is applied to another portion of the surface of the cylindrical barrel which corresponds to the dimensions of the surface of the second plate, this second printing plate is applied thereto, if necessary one or more sheets are disposed as before in the portion of the cylinder surface not covered by the plates, the second printing plate is covered with the ribbon like the first one, and tractive forces are exerted as in the preceding step until the adhesive substance has hardened, whereafter the ribbon is removed;
i) the last operation is repeated, if necessary, until the complete printing surface of the plate cylinder is covered;
j) the grooves formed between the plates are filled up and these areas are machined to provide a continuous peripheral surface;
k) the application of forces causing the expansion of the cylindrical barrel is discontinued so that the barrel will resume its initial dimensions.

2. Method according to claim 1, characterized by the fact that the grooves formed between the plates are filled by electro-deposition with the same material as the printing plates, preferably nickel.

3. Method according to claim 1, characterized by the fact that the grooves formed between the plates are filled by welding with the same material as the plates, notably nickel.

4. Method according to claim 1, characterized by the fact that the grooves are milled to have accurate dimensions, and preferably a rectangular cross-section, and are subsequently filled with a metal strip of the same material as the plates, notably nickel, of corresponding dimensions, and that each strip is secured on both sides by welding.

5. Method according to claim 1, characterized by the fact that the grooves formed between the two plates are filled with an epoxy resin.

6. Method according to any of claims 1-5, characterized by the fact that after filling and machining the grooves a chromium coating is applied to the entire printing surface of the plate cylinder.

7. Method according to any of claims 1-6, characterized by the fact that the layer of the adhesive product is a film of an adhesive product.

8. Method according to any of claims 1-7, characterized by the fact that the sheet or sheets used consists of the same material as the plate.

9. Arrangement for carrying out the method according to claim 1, characterized by the fact that it comprises a shaft (3) having a slightly tapered surface corresponding to the taper of the inner wall (2) of the cylinder to be mounted on said shaft (3), and thrust axially for obtaining the desired radial expansion of the cylindrical barrel (1), means for heating the cylindrical barrel (1), a metal ribbon (6), preferably of steel, of a width at least equal to that of an intaglio plate (4) and a length greater than the halfcir- cumference of the plate cylinder, that the two ends of said ribbon (6) extending parallel to the cylinder axis are provided with means (7, 9, 8, 10) for coupling to a traction device (11, 13, 14), permitting the exertion of traction forces tangential to the lateral surface of the cylinder and perpendicular to the cylinder axis.

10. Arrangement according to claim 9, characterized by the fact that the traction device comprises a pressure member (11) adapted to bear against the surface of the cylinder with a concave cylindrical wall and having a length at least equal to the length of said cylinder, said cylindrical wall being lined with a soft material (12) to prevent the surface of the plate cylinder from being damaged, that said pressure member (11) comprises on its portion opposite said cylindrical wall means (13, 14) permitting on the one hand the coupling to the two edges of said ribbon and on the other hand of exerting tractive forces in directions tangential to the cylinder and perpendicular to the cylinder axis.

## Patentansprüche

1. Verfahren zur Befestigung von Druckplatten auf dem Plattenzylinder einer Rollendruckmaschine für den Stichtiefdruck, wobei der Plattenzylinder einen aus duktilem Material, vorzugsweise aus Stahl, bestehenden Zylindermantel aufweist, dessen Innenwand leicht konisch ausgebildet ist, dadurch gekennzeichnet, dass
a) wenigstens zwei Druckplatten, bei denen die Summe ihrer Längen gleich dem Umfang des Zylindermantels (1) ist, vorbereitet und zylindrisch gebogen werden;
b) der Zylindermantel innerhalb der Grenzen seiner elastischen Verformbarkeit durch eine mechanische Einrichtung radial derart ausgedehnt wird, dass der Aussendurchmesser des Plattenzylinders nach der Befestigung der Druckplatten gleich dem Durchmesser ist, den er in der Druckmaschine haben soll;
c) eine Schicht aus Klebstoff auf einen den Abmessungen einer Druckplatte entsprechenden Bereich des Zylindermantels aufgebracht wird, wobei jedoch dieser Bereich in Umfangsrichtung eine Länge hat, die vorzugsweise etwas grösser als die Druckplattenlänge ist;
d) eine der Druckplatten auf den mit Klebstoff versehenen Bereich des Zylindermantels gelegt, dort positioniert und in der exakten Lage gehalten wird, welche sie auf dem Zylindermantel einnehmen soll;
e) auf den Zylindermantel, angrenzend an die beiden, parallel zu dessen Achse orientierten Ränder der Druckplatte, wenigstens eine Folie, welche dieselbe Dicke, dieselbe Breite und eine ähnliche Härte wie die Druckplatte hat, vorzugsweise eine einzige Folie, gelegt wird, deren Länge gleich der Umfangslänge der nicht bedeckten Oberfläche des Zylindermantels ist, um die Kontinuität der Oberfläche des Plattenzylinders jenseits des Teils der Oberfläche des Zylindermantels zu wahren, auf welchem die Druckplatte angeordnet ist;
f) ein Zugband, insbesondere aus Stahl, um die Druckplatte geschlungen wird, welches sie vollständig bedeckt und dessen Länge grösser als die der Druckplatte ist, derart, dass dieses Zugband auch die Folie oder Folien wenigstens in der Nähe der beiden Querränder der Druckplatte überdeckt und mit seinen Endbereichen tangential zum Plattenzylinder angeordnet ist;
g) nachdem der Klebstoff, beispielsweise durch Erwärmung, weich gemacht worden ist, senkrecht zur Zylinderachse gerichtete Zugkräfte an Stellen ausgeübt werden, die längs der beiden Enden des Zugbandes gleichmässig verteilt sind, wobei die Zugkräfte zu Beginn an in der Mitte der betreffenden Enden liegenden Stellen und dann, symmetrisch gegen die seitlichen Umfangsränder des Zylindermantels fortschreitend, derart ausgeübt werden, dass der Uberschuss an Klebstoff in Richtung auf diese seitlichen Umfangsränder des Zylindermantels gedrückt wird;
h) nach Trocknung des Klebstoffs das Zugband und die Folie oder Folien abgehoben, eine Klebstoffschicht auf einen den Abmessungen der zweiten Druckplatte entsprechenden Bereich der Oberfläche des Zylindermantels aufgebracht, dort die zweite Druckplatte aufgelegt, gegebenenfalls auf dem nicht durch die Druckplatten bedeckten Bereich der Oberfläche des Zylinders eine oder mehrere Folien, wie beim erstenmal, angeordnet, die zweite Druckplatte, wie die erste, vom Zugband überdeckt und wiederum Zugkräfte wie beim Andrücken der ersten Druckplatte (4) ausgeübt werden, bis der Klebstoff getrocknet ist, woraufhin das Zugband abgenommen wird;
i) gegebenenfalls die letzte Folge von Operationen wiederholt wird, bis die gesamte Druckfläche des Plattenzylinders vervollständigt ist;
j) die Fugen zwischen den Druckplatten gefüllt und bearbeitet werden, um eine kontinuierliche Umfangsfläche zu erhalten; und
k) die Ausübung der den Zylindermantel ausdehnenden Kräfte beendet wird, welcher wieder seine anfänglichen Dimensionen annimmt.

2. Verfahren nach Anspruch 1, dadurch gekennzeichnet, dass die Fugen zwischen den Druckplatten durch galvanische Abscheidung des gleichen Materials, aus dem die Druckplatten bestehen, vorzugsweise Nickel, gefüllt werden.

3. Verfahren nach Anspruch 1, dadurch gekennzeichnet, dass die Fugen zwischen den Druckplatten durch Schweissung mit dem gleichen Material, aus dem die Druckplatten bestehen, insbesondere Nickel, gefüllt werden.

4. Verfahren nach Anspruch 1, dadurch gekennzeichnet, dass die Fugen derart gefräst werden, dass sie exakte Abmessungen, vorzugsweise einen rechteckförmigen Querschnitt, erhalten, und dann mit einem Metallband ausgefüllt werden, welches aus dem gleichen Material wie die Druckplatten, insbesondere aus Nickel, besteht und die entsprechenden Abmessungen hat, und dass jedes Metallband beidseitig durch Schweissen befestigt wird.

5. Verfahren nach Anspruch 1, dadurch gekennzeichnet, dass die Fugen zwischen den Druckplatter mit einem Epoxid-Kleber gefüllt werden.

6. Verfahren nach einem der Ansprüche 1 bis 5, dadurch gekennzeichnet, dass nach dem Füllen und Bearbeiten der Fugen eine Chromschicht auf die gesamte Druckfläche des Plattenzylinders aufgebracht wird.

7. Verfahren nach einem der Ansprüche 1 bis 6, dadurch gekennzeichnet, dass die aufgebrachte Klebstoffschicht ein Film aus einem klebenden Material ist.

8. Verfahren nach einem der Ansprüche 1 bis 7, dadurch gezeichnet, dass die verwendete Folie oder die verwendeten Folien aus dem gleichen Material besteht bzw. bestehen wie die Druckplatten.

9. Vorrichtung zur Durchführung des Verfahrens nach Anspruch 1, dadurch gekennzeichnet, dass sie eine Achse (3), deren Oberfläche leicht konisch ist und deren Konizität der der Innenwand (2) des Zylinders entspricht, welcher auf dieser Achse (3) montiert und zwecks Erzeugung der gewünschten radialen Ausdehnung des Zylindermantels (1) axial aufgeschoben wird, eine Heizvorrichtung für den Zylindermantel (1) und ein metallisches Zugband (6), vorzugsweise aus Stahl, aufweist, dessen Breite wenigstens so gross wie die Breite einer Druckplatte und dessen Länge grösser als der halbe Umfang des Plattenzylinders ist, und dass die beiden, sich parrallel zur Zylinderachse erstreckenden Enden des erwähnten Zugbandes mit Mitteln (7, 9, 8, 10) zur Befestigung an einer Zugvorrichtung (11, 13, 14) versehen sind, welche zur Umfangsfläche des Zylinders tangential und zur Zylinderachse senkrecht orientierte Zugkräfte auszuüben erlaubt.

10. Vorrichtung nach Anspruch 9, dadurch gekennzeichnet, dass die Zugvorrichtung ein Abstützteil (11) aufweist, welches dazu bestimmt ist, sich gegen die Oberfläche des Zylinders mit einer konkaven zylindrischen Wand abzustützen, und dessen Länge wenigstens gleich der axialen Länge des Zylinders ist, dass die erwähnte zylindrische Wand mit einer Verkleidung aus einem weichen Material (12) versehen ist, um eine Beschädigung der Oberfläche des Plattenzylinders zu vermeiden, und dass das erwähnte Abstützteil (11) auf seiner der zylindrischen Wand abgewandten Seite Einrichtungen (13, 14) aufweist, welche einerseits die beiden Enden des erwähnten Zugbands zu befestigen und andererseits Zugkräfte auszuüben erlauben, deren Richtungen tangential zum Zylinder und senkrecht zur Zylinderachse liegen.
